# EUROPÄISCHE PATENTSCHRIFT

(11) **EP 0 266 538 B1**
(45) Veröffentlichungstag und Bekanntmachung des Hinweises auf die Patenterteilung: **27.11.1991**
(21) Anmeldenummer: 87113986.1
(22) Anmeldetag: 24.09.1987
(51) Int. Cl.: G10K 9/12

(54) **Stosswellenquelle**
Shock wave generator
Générateur d'ondes de choc

(30) Priorität: 06.10.1986 DE 8627238 U
(43) Veröffentlichungstag der Anmeldung: 11.05.1988
(73) Patentinhaber: SIEMENS AKTIENGESELLSCHAFT, 80333 München (DE)
(72) Erfinder: Mahler, Matthias, Dipl.-Ing., D-8520 Erlangen (DE); Rattner, Manfred, D-8520 Erlangen (DE)

(56) Entgegenhaltungen:
- EP-A- 0 133 665
- DE-A- 3 312 014
- DE-C- 1 191 720
- DE-U- 8 521 196

## Beschreibung

Die Erfindung betrifft eine Stoßwellenquelle zur Behandlung von Konkrementen im Körper eines Patienten mit einem flüssigkeitsgefüllten Stoßwellenrohr, dessen eines Ende von einem über den Flüssigkeitsdruck an den Patienten andrückbaren, flexiblen Sack verschlossen ist und an dessen anderem Ende eine Membran liegt, der, durch eine Isolierstoffschicht getrennt, eine Flächenspule gegenüberliegt, welche an einer Versorgungseinheit zur Erzeugung von Hochspannungsimpulsen angeschlossen ist.

Eine Stoßwellenquelle dieser Art wird z.B. zur Zertrümmerung von Nierensteinen verwendet. Hierzu ist im Stoßwellenrohr eine akustische Linse angeordnet, die die mit Hilfe der Flächenspule und der Membran erzeugten Stoßwellen auf einen Fokus bündelt, in dem der Nierenstein angeordnet wird. Die durch Zertrümmerung erzeugten Teilchen des Nierensteines gehen auf natürlichem Weg ab.

Bei einer bekannten, in der EP-A-0 133 665 beschriebenen Stoßwellenquelle ist die Flächenspule von einer spiraligen Wicklung gebildet, deren eines Ende geerdet ist. Die aus Metall bestehende, gegenüberliegende Membran ist ebenfalls geerdet. Wird an die Flächenspule ein Hochspannungsimpuls angelegt, so wird die Membran aufgrund der dadurch erzeugten Wirbelströme magnetisch abgestoßen und erzeugt eine zunächst ebene Stoßwelle in der Flüssigkeit im Stoßwellenrohr, die durch eine akustische Linse auf den Fokus gebündelt wird. Die Spannung zwischen dem hochspannungsseitigen Spulenende und der Membran ist dabei gleich dem Maximalwert der Hochspannung, so daß Überschläge vorkommen können, durch die die Membran zerstört werden kann.

Der Erfindung liegt die Aufgabe zugrunde, eine Stoßwellenquelle der eingangs genannten Art so auszubilden, daß die Gefahr von Überschlägen zwischen der Flächenspule und der Membran gegenüber dem Stand der Technik verringert ist.

Diese Aufgabe ist erfindungsgemäß dadurch gelöst, daß die Membran eine Isolierstoffscheibe aufweist, auf der elektrisch leitfähige Bahnen aufgebracht sind, die derart angeordnet sind, daß bei einem Spannungsüberschlag zwischen der Flächenspule und der Membran außer dem doppelten Abstand der Membran von der Flächenspule auch der Abstand zwischen den elektrisch leitfähigen Bahnen überwunden werden muß. Bei der erfindungsgemäßen Stoßwellenquelle ist die Membran nicht in ihrer Gesamtheit elektrisch leitfähig, sondern weist nur elektrisch leitfähige, voneinander isolierte Bahnen auf. Der gesamte Weg, der bei einem Überschlag überwunden werden müßte, umfaßt somit den doppelten Abstand der elektrisch leitfähigen Bahnen von der Flachspule und zusätzlich die Abstände zwischen den einzelnen leitfähigen Bahnen und ist demgemäß gegenüber dem Stand der Technik wesentlich verlängert.

Gegenüber einer einzigen leitfähigen Bahn, die an sich auch denkbar wäre, weisen mehrere leitfähige Bahnen, wie sie gemäß der Erfindung vorgesehen sind, aber nicht nur den Vorteil eines um die Abstände zwischen den einzelnen leitfähigen Bahnen vergrößerten bei einem Überschlag zu überwindenden Weges, sondern außerdem den Vorteil einer geringeren Masse auf. Demzufolge ist im Falle mehrerer leitfähiger Bahnen zur Beschleunigung der Membran eine geringere Energie erforderlich bzw. ist bei gleicher Energie eine größere Beschleunigung der der Membran und damit ein steilerer Druckanstieg der erzeugten Stoßwelle erzielbar. Ein möglichst steiler Druckanstieg wird deshalb angestrebt, weil Stoßwellen um so besser zur Zertrümmerung von Konkrementen geeignet sind, je steiler der Druckanstieg ist, den sie aufweisen.

Die Erfindung ist nachfolgend anhand eines in der Zeichnung dargestellten Ausführungsbeispieles näher erläutert. Es Zeigen:
- Fig. 1: eine Stoßwellenquelle nach der Erfindung, und
- Fig. 2: eine Einzelheit der Stoßwellenquelle gemäß Figur 1.

In der Figur 1 ist ein Stoßwellenrohr 1 dargestellt, das mit Wasser als Koppelmedium gefüllt ist, dessen Druck in nicht dargestellter, bekannter Weise gesteuert werden kann. Die Applikationsseite des Stoßwellenrohres 1 ist von einem elastischen Sack 2 verschlossen. Die gegenüberliegende Seite ist von einer Membran 3 verschlossen. Im Innern des Stoßwellenrohres 1 liegt eine akustische Linse 4 zur Bündelung der Stoßwellen auf einen Fokus. Zwischen der Membran 3 und einer Flächenspule 6, die spiralig gewickelt ist, liegt eine Isolierstoffschicht 7. Das hochspannungsseitige Ende 6a der Flächenspule 6 ist mit einem Hochspannungsgenerator 8 zur Erzeugung von Hochspannungsimpulsen verbindbar, während das andere Ende 6b der Flächenspule 6 geerdet ist.

Zur Erzeugung von Stoßwellen werden der Flächenspule 6 Hochspannungsimpulse von z.B. etwa 20 kV zugeführt. Dadurch werden Wirbelströme in der Membran 3 erzeugt, die eine Abstoßung der Membran 3 von der Flächenspule 6 bewirken, wodurch zunächst ebene Stoßwellen in dem Wasser im Stoßwellenrohr 1 erzeugt werden, die dann in der geschilderten Weise durch die akustische Linse 4 gebündelt werden.

Zur Verminderung der Gefahr von Spannungsüberschlägen zwischen den beiden Spulenenden 6a, 6b, die über die Membran 3 verlaufen würden, ist die Membran 3 gemäß Figur 2 von einer kreisförmigen Isolierstoffscheibe gebildet, auf der elektrisch leitfähige Bahnen 9, 10, 11 beispielsweise aus versilbertem Kupfer aufgebracht sind. Die Bahnen 9, 10 sind als konzentrische Ringe ausgebildet. Die Bahn 1 im Zentrum der Membran 3 ist eine scheibenförmige Auflage aus elektrisch leitfähigem Material auf der Isolierstoffscheibe.

Aus der Figur 2 ergibt sich, daß der Weg, der bei einem Überschlag zwischen den beiden Spulenenden 6a, 6b überwunden werden müßte, gleich dem doppelten Abstand zwischen der Membran 3 und der Flächenspule 6, vergrößert um die Abstände zwischen den leitfähigen Bahnen 9, 10, 11, ist. Dieser Weg ist so lang, daß Überschläge praktisch ausgeschlossen sind.

## Patentansprüche

1. Stoßwellenquelle zur Behandlung von Konkrementen im Körper eines Patienten mit einem flüssigkeitsgefüllten Stoßwellenrohr (1), dessen eines Ende von einem über den Flüssigkeitsdruck an den Patienten andrückbaren, flexiblen Sack (2) verschlossen ist und an dessen anderem Ende eine Membran (3) liegt, der, durch eine Isolierstoffschicht (7) getrennt, eine Flächenspule (6) gegenüberliegt, welche an einer Versorgungseinheit (8) zur Erzeugung von Hochspannungsimpulsen angeschlossen ist, **dadurch gekennzeichnet,** daß die Membran (3) eine Isolierstoffscheibe aufweist, auf der elektrisch leitfähige Bahnen (9, 10, 11) aufgebracht sind, die derart angeordnet sind, daß bei einem Spannungsüberschlag zwischen der Flächenspule (6) und der Membran (3) außer dem doppelten Abstand der Membran (3) von der Flächenspule (6) auch der Abstand zwischen den elektrisch leitfähigen Bahnen (9, 10, 11) überwunden werden muß.

2. Stoßwellenquelle nach Anspruch 1, **dadurch gegekennzeichnet,** daß die leitfähigen Bahnen (9, 10, 11) von konzentrischen Ringen gebildet sind.

## Claims

1. Shock wave source for the treatment of calculi in the body of a patient, having a liquid-filled shock wave tube (1), one end of which is sealed by a flexible sack (2) which can be pressed by way of the fluid pressure against the patient, and at the other end of which there is located a membrane (3) which, separated by a layer of insulating material (7), is located opposite a flat coil (6) which is connected to a supply unit (8) for the generation of high voltage pulses, **characterised in that** the membrane (3) has a disc of insulating material to which there are applied electrically conductive tracks (9, 10, 11) which are arranged in such a way that, during a voltage flashover between the flat coil (6) and the membrane (3), in addition to twice the distance between the membrane (3) and the flat coil (6), the distance between the electrically conductive tracks (9, 10, 11) must also be overcome.

2. Shock wave source according to claim 1, **characterised in that** the conductive tracks (9, 10, 11) are formed by concentric rings.

## Revendications

1. Générateur d'ondes de choc pour le traitement de concrétions dans le corps d'un patient, comportant un tube à ondes de choc (1) qui est rempli par un liquide et dont une extrémité est fermée par un sac flexible (2) pouvant être appliqué contre le patient sous l'effet de la pression du liquide et sur l'autre extrémité duquel est disposée une membrane (3) qui est disposée, tout en étant séparée par une couche en matériau isolant (7), en face d'une bobine plate (6) qui est raccordée à une unité d'alimentation (8) servant à produire des impulsions de haute tension, caractérisé par le fait que la membrane (3) possède un disque en un matériau isolant, sur lequel des pistes électriquement conductrices (9,10,11) sont disposées de telle sorte que, dans le cas d'un claquage de tension entre la bobine plate (6) et la membrane (3), en plus du double de la distance entre la membrane (3) et la bobine plate (6), également la distance entre les pistes électriquement conductrices (9,10,11) doit être franchie.

2. Générateur d'ondes de choc suivant la revendication 1, caractérisé par le fait que les pistes conductrices (9,10,11) sont formées par des anneaux concentriques.
